# FASCICULE DE BREVET EUROPEEN

(11) **EP 0 554 160 B1**
(45) Date de publication et mention de la délivrance du brevet: **14.08.1996**
(21) Numéro de dépôt: 93400182.7
(22) Date de dépôt: 26.01.1993
(51) Int. Cl.: H01B 7/00, H01B 11/18

(54) **Câble électrique haute fréquence**
Elektrisches Hochfrequenzkabel
High frequency electrical cable

(30) Priorité: 28.01.1992 FR 9200869
(43) Date de publication de la demande: 04.08.1993
(73) Titulaire: FILOTEX S.A. dite, F-91210 Draveil (FR)
(72) Inventeur: Dunand, Michel, F-91270 Vigneux sur Seine (FR); Vaille, François, F-91000 Corbeil Essonnes (FR)
(74) Mandataire: Buffiere, Michelle

(56) Documents cités:
- DE-A- 3 515 574
- GB-A- 597 957
- US-A- 2 019 297

## Description

La présente invention concerne un câble électrique haute fréquence, et en particulier un câble coaxial ou à paire symétrique.

Les câbles électriques haute fréquence occupant l'espace le plus restreint possible, c'est-à-dire capables de supporter des contraintes de flexion, et donc des courbures, importantes, sont de plus en plus recherchés à l'heure actuelle dans le but de gagner de la place notamment dans les applications spatiales, militaires ou aéronautiques. On demande de plus à ces câbles très souples d'avoir une endurance mécanique (c'est-à-dire une bonne résistance à des contraintes répétées périodiquement) et des performances électriques acceptables compte-tenu des applications effectuées.

C'est en général au niveau des conducteurs intérieurs de ces câbles que se pose le problème de la souplesse.

On connaît notamment actuellement deux types de câbles coaxiaux répondant soit à des exigences en termes de souplesse, soit à des exigences en termes d'affaiblissement linéique.

Un premier type de câble coaxial à faible affaiblissement linéique comporte par exemple, disposés coaxialement de l'intérieur vers l'extérieur :
- une âme centrale constituée d'un conducteur métallique massif, appelée âme massive,
- une enveloppe en un matériau diélectrique, de densité en général supérieure à 1,
- un conducteur extérieur constitué par exemple d'une tresse de rubans métalliques à laquelle est superposée une tresse de fils de section circulaire,
- une gaine extérieure de protection en un matériau isolant.

Un câble de ce type est considéré comme satisfaisant du point de vue de son affaiblissement linéique : ce dernier est de l'ordre de 0,12 à 0,13 dB/m à 1 GHz pour un câble de 10 mm de diamètre.

En revanche, un tel câble présente un rayon de courbure minimal égal environ à huit fois son diamètre extérieur et une endurance mécanique médiocre. Pour des rayons de courbure inférieurs à la valeur précédente, l'âme massive du câble subit des dégradations préjudiciables. C'est d'ailleurs grâce à l'utilisation d'un matériau de densité supérieure à 1 pour l'enveloppe que l'âme centrale est maintenue mécaniquement et permet de garantir les valeurs d'affaiblissement linéique données ci-dessus lorsque le rayon de courbure imposé au câble est égal à huit fois son diamètre extérieur.

Pour augmenter la souplesse de ces câbles, on a alors pensé à remplacer l'âme centrale massive par un toron de fils conducteurs constituant "l'âme divisée" du câble, et le matériau diélectrique constituant l'enveloppe par un matériau de densité en général inférieure à 1.

Dans ce cas, les rayons de courbure minimaux atteints sont de l'ordre de quatre à cinq fois le diamètre extérieur du câble, ce qui représente un gain important par rapport aux câbles à âme massive précédents, et l'endurance mécanique est améliorée.

Néanmoins, les performances électriques de ces câbles sont peu satisfaisantes comparées à celles des câbles à âme massive. Notamment, l'affaiblissement linéique pour un câble à âme divisée dont le conducteur central a un diamètre sur âme égal au diamètre de l'âme massive du câble à âme massive correspondant (on appelle diamètre sur âme le diamètre du cercle circonscrit au toron) est de l'ordre de 30% supérieur à celui du câble à âme massive.

Des problèmes similaires sont observés dans les câbles à paire symétrique, dans lesquels deux conducteurs intérieurs isolés, massifs, ou divisés, sont insérés dans une gaine de protection.

Ainsi, les conducteurs intérieurs utilisés dans les différents câbles électriques haute fréquence connus ne permettent pas de répondre à la fois aux exigences en termes de performances électriques (affaiblissement linéique proche de 0,12 à 0,13 dB/m environ à 1 GHz pour un câble de 10 mm de diamètre), et aux exigences de souplesse (rayon de courbure minimal de l'ordre de trois à cinq fois le diamètre extérieur du câble) et d'endurance mécanique.

La présente invention a donc pour but de réaliser un câble électrique haute fréquence ayant un affaiblissement linéique comparable à celui des câbles à âme massive et un rayon de courbure et une endurance mécanique comparables à ceux des câbles à âme divisée.

La présente invention propose à cet effet un câble électrique haute fréquence comportant au moins un conducteur électrique intérieur comprenant un toron de fils conducteurs, caractérisé en ce qu'un ruban métallique est rubané avec recouvrement autour dudit toron.

Grâce à ce ruban métallique, on conserve la souplesse de l'âme divisée tout en assurant une meilleure répartition des densités de courant à la surface du conducteur, ce qui permet d'obtenir une meilleure répartition du champ électromagnétique dans le câble électrique haute fréquence selon l'invention ; ceci garantit le long d'un tel câble un affaiblissement linéique supérieur de 10% au maximum à celui d'un câble identique possédant une âme massive de même diamètre que celui de l'ensemble toron-ruban.

Avantageusement, une enveloppe en un matériau diélectrique, appelée peau diélectrique, est disposée autour du ruban métallique de manière à le maintenir mécaniquement.

La peau diélectrique peut être obtenue par extrusion ou rubanage autour du ruban métallique.

Lorsqu'elle est extrudée autour du ruban métallique, elle peut être constituée de polytétrafluoroéthylène (PTFE), de résine perfluoroalkoxy (PFA), de copolymère d'éthylène et de propylène fluoré (FEP), d'éthylènetétrafluoroéthylène (ETFE), de polyéther-éthercétone (PEEK), de polyéthylène (PE) ou de polypropylène (PP).

La peau diélectrique peut aussi être constituée d'un ruban à base de PTFE ou d'un ruban composite à base de polyimide et de PTFE, ou de polyimide et de FEP, ou de polyimide et de résine PFA, rubané avec recouvrement autour du ruban métallique et dont les spires peuvent être ou non soudées entre elles.

Avantageusement, le matériau constituant la peau diélectrique est massif pour permettre un maintien mécanique suffisant du ruban métallique.

Un câble coaxial selon l'invention peut comporter, disposés coaxialement de l'intérieur vers l'extérieur autour d'un conducteur intérieur :
- une enveloppe en un matériau diélectrique,
- un conducteur extérieur,
- une gaine de protection extérieure en un matériau isolant.

Le matériau diélectrique constituant l'enveloppe est de préférence expansé et a une densité inférieure à la moitié de celle du même matériau non expansé. Le câble est ainsi rendu plus souple.

Un câble à paire symétrique selon l'invention comporte deux conducteurs intérieurs assemblés en hélice ou disposés en long et entourés chacun d'une enveloppe en un matériau diélectrique.

Ce matériau est de préférence expansé et a une densité inférieure à la moitié de celle du même matériau non expansé.

L'ensemble des deux conducteurs peut être recouvert d'une gaine diélectrique. Cette dernière peut en outre être entourée d'un blindage.

Le câble à paire symétrique ainsi constitué peut être protégé au moyen d'une gaine de protection extérieure en un matériau isolant.

D'autres caractéristiques et avantages de la présente invention apparaîtront dans la description suivante d'un câble électrique selon l'invention, donnée à titre illustratif et nullement limitatif.

Dans les figures suivantes :
- la figure 1 représente en perspective éclatée un câble coaxial selon l'invention,
- la figure 2 représente en perspective éclatée un câble à paire symétrique selon l'invention.

Le câble 1 comprend, disposés coaxialement de l'intérieur vers l'extérieur :
- un toron 2 de fils métalliques 20, le diamètre sur âme du toron 2 étant de 3,1 mm,
- un ruban métallique 3 en cuivre argenté par exemple, rubané autour du toron 2 avec recouvrement, de sorte que le diamètre de l'ensemble est de 3,2 mm,
- une enveloppe 4, appelée également peau diélectrique, en PTFE massif de densité environ égale à 2 et d'épaisseur égale à 0,15 mm environ,
- une enveloppe 5 en PTFE expansé de densité inférieure à 1, et d'épaisseur égale à 2,2 mm,
- une tresse 6 de rubans métalliques à laquelle est superposée une tresse 7 de fils métalliques de section circulaire, le diamètre de l'ensemble étant alors de 8,8 mm,
- une gaine extérieure de protection 8 en un matériau isolant, d'épaisseur égale à 0,5 mm.

Le ruban 3 confère à l'âme divisée 2 des propriétés électriques peu éloignées de celles d'une âme massive tout en garantissant au câble 1 la même souplesse qu'un câble à âme divisée classique. Ainsi, l'affaiblissement linéique du câble 1 est de l'ordre de 10% supérieur à celui d'un câble à âme massive en tout point identique par ailleurs, et le rayon de courbure minimal atteint est de trois à cinq fois le diamètre extérieur du câble. Le câble selon l'invention permet donc d'associer les avantages d'un câble à âme massive et ceux d'un câble à âme divisée.

Par ailleurs, lorsque le câble est utilisé à des fréquences élevées (typiquement de l'ordre de 100 MHz), une très faible épaisseur de métallisation suffit au niveau du conducteur central, et ce en raison de l'effet de peau ; alors que l'âme divisée des câbles souples classiques est peu performante aux hautes fréquences du fait de l'irrégularité de sa surface extérieure, le câble selon l'invention permet une utilisation optimale grâce à la présence d'un ruban métallique de faible épaisseur, compatible avec l'épaisseur de peau.

En outre, la peau diélectrique 4 assure un maintien mécanique du ruban 3 lorsque le câble 1 est soumis à des contraintes de flexion, ce qui permet d'éviter, le cas échéant, l'ouverture du ruban 3. En effet, l'ouverture du ruban 3 risquerait d'entraîner des variations indésirables de l'affaiblissement linéique du câble autour de sa valeur nominale, et l'enveloppe 5, généralement constituée d'un matériau de faible densité (pour des raisons électriques), peut ne pas suffire à effectuer ce maintien. On utilise donc la peau diélectrique 4, fine et rigide et constituée d'un matériau diélectrique pour maintenir éventuellement le ruban 3.

Bien évidemment, l'invention n'est pas limitée au mode de réalisation qui vient d'être décrit, et elle peut s'appliquer, si le besoin s'en fait sentir, à d'autres types de câbles haute fréquence que les câbles coaxiaux.

L'invention s'applique par exemple aux câbles dits à paire symétrique (par opposition aux câbles coaxiaux qui sont parfois appelés câbles à paire coaxiale).

Ces câbles comportent habituellement deux âmes divisées 12 et 12' (voir figure 2) éventuellement entourées l'une et l'autre d'une enveloppe en un matériau diélectrique 15, 15' du même type que l'enveloppe 5, et placées côte à côte ou assemblées en hélice. L'ensemble peut être recouvert d'une gaine diélectrique 30, puis d'un blindage métallique 16, 17, et peut être protégé par une gaine externe de protection 18 en un matériau isolant. Selon l'invention, chacun des conducteurs intérieurs (âmes) 12, 12' du câble 10 à paire symétrique représenté en figure 2 est entouré d'un ruban métallique 13, 13' puis éventuellement d'une peau diélectrique 14, 14' avant d'être isolé si besoin est au moyen de l'enveloppe 15, 15' en un matériau diélectrique.

Quel que soit le type de câble, la peau diélectrique peut être obtenue par rubanage ou extrusion, et constituée d'un autre matériau diélectrique que le PTFE. Elle peut par exemple être constituée d'un ruban à base de polyimide et de PTFE comme le "KAPTON" (marque déposée). Elle doit cependant avoir une densité suffisante, c'est-à-dire en pratique être constituée d'un matériau non expansé (ou massif) pour permettre le maintien mécanique du ruban métallique. La peau diélectrique n'est pas nécessaire dans tous les cas, et le câble selon l'invention peut ou non en être muni.

L'enveloppe diélectrique peut être obtenue par rubanage ou extrusion. Elle peut être constituée de tout autre matériau diélectrique que le PTFE expansé, par exemple du PE expansé, du moment que sa densité n'empêche pas le câble d'atteindre les rayons de courbure et l'endurance souhaités.

Lorsque l'enveloppe diélectrique et/ou la peau diélectrique sont rubanées, elles peuvent subir un traitement thermique classique à chaud permettant de souder entre elles les différentes spires du rubanage et d'obtenir une enveloppe homogène de bonne tenue mécanique.

D'autre part, le conducteur extérieur peut être constitué d'une seule tresse métallique à base de rubans ou de fils, ou d'un ruban métallique posé en hélice autour de l'enveloppe diélectrique.

Enfin, on pourra remplacer tout moyen par un moyen équivalent sans sortir du cadre de l'invention.

## Revendications

1. Câble électrique haute fréquence comportant au moins un conducteur électrique intérieur comprenant un toron (2) de fils conducteurs (20), caractérisé en ce qu'un ruban métallique (3) est rubané avec recouvrement autour dudit toron (2).

2. Câble selon la revendication 1 caractérisé en ce qu'une enveloppe (4) en un matériau diélectrique, appelée peau diélectrique, est disposée autour dudit ruban métallique (3) de manière à le maintenir.

3. Câble selon la revendication 2 caractérisé en ce que ladite peau diélectrique (4) est obtenue par extrusion ou rubanage autour dudit ruban métallique.

4. Câble selon l'une des revendications 2 ou 3 caractérisé en ce que ladite peau (4) est extrudée autour dudit ruban métallique et constituée d'un matériau choisi parmi le PTFE, la résine PFA, le FEP, l'ETFE, le PEEK, le PE et le PP.

5. Câble selon l'une des revendications 2 ou 3 caractérisé en ce que ladite peau (4) est constituée d'un ruban à base de PTFE ou d'un ruban à base de polyimide et de PTFE, ou d'un ruban à base de polyimide et de résine PFA, ou d'un ruban à base de polyimide et de FEP rubané avec recouvrement autour dudit ruban métallique.

6. Câble selon la revendication 5 caractérisé en ce que les spires dudit ruban constituant ladite peau diélectrique (4) sont soudées entre elles.

7. Câble selon l'une des revendications 2 à 6 caractérisé en ce que ledit matériau constituant ladite peau diélectrique (4) est massif.

8. Câble selon l'une des revendications 1 à 7 caractérisé en ce qu'il comporte, disposés coaxialement de l'intérieur vers l'extérieur autour d'un conducteur intérieur (2, 3, 4) :
- une enveloppe (5) en un matériau diélectrique,
- un conducteur extérieur (6, 7),
- une gaine de protection extérieure (8) en un matériau isolant.

9. Câble selon la revendication 8 caractérisé en ce que ledit matériau diélectrique constituant ladite enveloppe (5) est expansé et a une densité inférieure à la moitié de celle du même matériau non expansé.

10. Câble selon l'une des revendications 1 à 7 caractérisé en ce qu'il comporte deux conducteurs intérieurs (12, 13, 14 ; 12', 13', 14').

11. Câble selon la revendication 10 caractérisé en ce que lesdits conducteurs (12, 12') sont assemblés en hélice ou disposés en long.

12. Câble selon l'une des revendications 10 ou 11 caractérisé en ce que lesdits conducteurs (12, 13, 14 ; 12', 13', 14') sont entourés chacun d'une enveloppe en un matériau diélectrique (15, 15').

13. Câble selon la revendication 12 caractérisé en ce que ledit matériau diélectrique constituant lesdites enveloppes (15, 15') est expansé et a une densité inférieure à la moitié de celle du même matériau non expansé.

14. Câble selon l'une des revendications 10 à 13 caractérisé en ce que l'ensemble desdits deux conducteurs (12, 13, 14 ; 12', 13', 14') est recouvert d'une gaine diélectrique (30).

15. Câble selon la revendication 14 caractérisé en ce que ladite gaine diélectrique (30) est entourée d'un blindage (16, 17).

16. Câble selon l'une des revendications 10 à 15 caractérisé en ce qu'il est protégé par une gaine de protection extérieure (18) en un matériau isolant.

## Patentansprüche

1. Elektrisches Hochfrequenzkabel mit mindestens einem elektrischen Innenleiter in Form einer Litze (2) von Leiterdrähten (20), dadurch gekennzeichnet, daß ein Metallband (3) mit Überdeckung um die Litze (2) gewickelt ist.

2. Kabel nach Anspruch 1, dadurch gekennzeichnet, daß eine Schicht (4) aus einem dielektrischen Material, die dielektrische Haut genannt wird, um das Metallband (3) zu dessen Halt angeordnet ist.

3. Kabel nach Anspruch 2, dadurch gekennzeichnet, daß die dielektrische Haut (4) durch Extrusion oder Umwickeln des Metallbands erhalten wird.

4. Kabel nach einem der Ansprüche 2 oder 3, dadurch gekennzeichnet, daß die Haut (4) um das Metallband extrudiert ist und aus einem Material besteht, das aus der Gruppe ausgewählt wird, die PTFE, PFA-Harz, FEP, ETFE, PEEK, PE und PP enthält.

5. Kabel nach einem der Ansprüche 2 oder 3, dadurch gekennzeichnet, daß die Haut (4) aus einem Band auf der Basis von PTFE oder auf der Basis von Polyimid und PTFE oder auf der Basis von Polyimid und PFA-Harz oder auf der Basis von Polyimid und FEP besteht, das mit Überdeckung um das Metallband gewickelt ist.

6. Kabel nach Anspruch 5, dadurch gekennzeichnet, daß die Windungen des die dielektrische Haut (4) bildenden Bands miteinander verschweißt sind.

7. Kabel nach einem der Ansprüche 2 bis 6, dadurch gekennzeichnet, daß das Material der dielektrischen Haut (4) massiv ist.

8. Kabel nach einem der Ansprüche 1 bis 7, dadurch gekennzeichnet, daß es in koaxialer Anordnung von innen nach außen um einen Innenleiter (2, 3, 4) herum enthält:
- eine Hülle (5) aus einem dielektrischen Material,
- einen Außenleiter (6, 7),
- einen äußeren Schutzmantel (8) aus einem Isoliermaterial.

9. Kabel nach Anspruch 8, dadurch gekennzeichnet, daß das dielektrische Material, das die Hülle (5) bildet, expandiert ist und eine Dichte besitzt, die geringer als die Hälfte der Dichte des gleichen nicht-expandierten Materials ist.

10. Kabel nach einem der Ansprüche 1 bis 7, dadurch gekennzeichnet, daß es zwei Innenleiter (12, 13, 14; 12', 13', 14') enthält.

11. Kabel nach Anspruch 10, dadurch gekennzeichnet, daß die Innenleiter (12, 12') spiralförmig oder gestreckt angeordnet sind.

12. Kabel nach einem der Ansprüche 10 oder 11, dadurch gekennzeichnet, daß die Leiter (12, 13, 14; 12', 13', 14') je von einer Hülle aus einem dielektrischen Material (15, 15') umgeben sind.

13. Kabel nach Anspruch 12, dadurch gekennzeichnet, daß das dielektrische Material der Hüllen (15, 15') expandiert ist und eine Dichte besitzt, die weniger als die Hälfte der Dichte des gleichen nicht-expandierten Materials beträgt.

14. Kabel nach einem der Ansprüche 10 bis 13, dadurch gekennzeichnet, daß die Einheit der beiden Leiter (12, 13, 14; 12', 13', 14') mit einer dielektrischen Hülle (30) umgeben ist.

15. Kabel nach Anspruch 14, dadurch gekennzeichnet, daß die dielektrischen Hülle (30) von einer Abschirmung (16, 17) umgeben ist.

16. Kabel nach einem der Ansprüche 10 bis 15, dadurch gekennzeichnet, daß es durch einen äußeren Schutzmantel (18) aus Isoliermaterial geschützt ist.

## Claims

1. A high frequency electric cable including at least one inner electrical conductor comprising a twisted strand (2) of conductive wires (20), characterized in that a metal tape (3) is taped with overlap around said strand (2).

2. A cable according to claim 1, characterized in that a covering (4) of dielectric material, referred to as a "dielectric skin", is disposed around said metal tape (3) in such a manner as to support it.

3. A cable according to claim 2, characterized in that said dielectric skin (4) is obtained by extrusion or by taping around said metal tape.

4. A cable according to claim 2 or 3, characterized in that said skin (4) is extruded around said metal tape and is constituted by an insulating material selected from: PTFE, PFA resin, FEP, ETFE, PEEK, PE, and PP.

5. A cable according to claim 2 or 3, characterized in that said skin (4) is constituted by a tape based on a material selected from: PTFE, polyimide and PTFE, polyimide and PFA resin, and polyimide and FEP; the tape of said skin being taped with overlap around said metal tape.

6. A cable according to claim 5, characterized in that the turns of said tape constituting said dielectric skin (4) are bonded together.

7. A cable according to any one of claims 2 to 6, characterized in that said material constituting said dielectric skin (4) is solid.

8. A cable according to any one of claims 1 to 7, characterized in that it includes, disposed coaxially around an inner conductor (2, 3, 4) from the inside towards the outside:
a covering (5) of dielectric material;
an outer conductor (6, 7); and
an outer protective sheath (8) of insulating material.

9. A cable according to claim 8, characterized in that said dielectric material constituting said covering (5) is expanded and has a density of less than one-half the density of the same material when not expanded.

10. A cable according to any one of claims 1 to 7, characterized in that it includes two inner conductors (12, 13, 14; 12', 13', 14').

11. A cable according to claim 10, characterized in that said conductors (12, 12') are helically wound together or are else disposed side by side.

12. A cable according to claim 10 or 11, characterized in that each of said conductors (12, 13, 14; 12', 13', 14') is surrounded by a covering of dielectric material (15, 15').

13. A cable according to claim 12, characterized in that said dielectric material constituting said covering (15, 15') is expanded and has a density of less than one-half the density of the same material when not expanded.

14. A cable according to any one of claims 10 to 13, characterized in that the assembly of said two conductors (12, 13, 14; 12', 13', 14') is covered by a dielectric sheath (30).

15. A cable according to claim 14, characterized in that said dielectric sheath (30) is surrounded by screening (16, 17).

16. A cable according to any one of claims 10 to 15, characterized in that it is protected by an outer protective sheath (18) of insulating material.
